# EUROPÄISCHE PATENTSCHRIFT

(11) **EP 4 213 950 B1**
(45) Veröffentlichungstag und Bekanntmachung des Hinweises auf die Patenterteilung: **06.11.2024**
(21) Anmeldenummer: 21773620.6
(22) Anmeldetag: 13.09.2021
(51) Int. Cl.: A62B 18/08, A41D 13/11, A62B 23/02

(54) **MUND-NASEN-MASKE UND VERWENDUNG EINES KLEBEBANDS UND EINES ABZIEHBANDS IN VERBINDUNG MIT EINER MUND-NASEN-MASKE**
MOUTH AND NOSE MASK, AND USE OF AN ADHESIVE TAPE AND A RELEASE TAPE IN CONNECTION WITH A MOUTH AND NOSE MASK
MASQUE BOUCHE-NEZ ET UTILISATION D'UNE BANDE ADHÉSIVE ET D'UN RUBAN PELABLE CONJOINTEMENT AVEC UN MASQUE BOUCHE-NEZ

(30) Priorität: 17.09.2020 DE 102020124336
(43) Veröffentlichungstag der Anmeldung: 26.07.2023
(73) Patentinhaber: Daumer, Martin, 81825 München (DE)
(72) Erfinder: Daumer, Martin, 81825 München (DE)
(74) Vertreter: Verscht, Thomas Kurt Albert
(86) Internationale Anmeldenummer: PCT/EP2021/075139
(87) Internationale Veröffentlichungsnummer: WO 2022/058288

(56) Entgegenhaltungen:
- CN-U- 206 565 339
- CN-U- 210 471 100
- JP-A- 2011 110 306
- JP-A- 2016 005 491
- US-A1- 2017 095 015

## Beschreibung

Die vorliegende Erfindung betrifft eine neuartige Verwendung eines Klebebands mit einem Abziehband in Verbindung mit einer Mund-Nasen-Maske. Gemäß einem weiteren Aspekt betrifft die vorliegende Erfindung eine Mund-Nasen-Maske.

Im Stand der Technik sind Mund-Nasen-Masken bekannt. Diese können einfach aus einem Stoff oder Vlies hergestellt sein und bieten insbesondere eine wirksamen Schutz gegen die Ausbreitung von Viren, wie z.B. dem aktuellen Coronavirus (SARS-CoV-2). Eine Infektion mit diesem Virus kann die neue Atemwegserkrankung COVID-19 verursachen. Derartige Mund-Nasen-Masken werden beispielsweise mit Schlaufen oder Bändern an den Ohren bzw. am Hinterkopf eines Anwenders befestigt und ein über die Atemwegsorgane Mund und Nase gespannter Bereich der Mund-Nasen-Maske reduziert die Ausatmung von Tröpfchen und Aerosolen bzw. verringert deren Ausbreitungsreichweite. Als Mund-Nasen-Masken sind auch chirurgische Masken sowie Schutzmasken, wie z.B. FFP-Masken, N-95, KN-95-Masken usw., bekannt. Zur Anpassung an die Physiognomie des Anwenders ist bei diesen oftmals in einem oberen Bereich ein Metallbügel in die Maske eingearbeitet, welcher vom Anwender zurechtgeformt wird, um die Mund-Nasen-Maske in dem Bereich um den Nasenrücken herum an sein Gesicht anzupassen.

Ferner sind im Stand der Technik Klebebänder mit Abziehbändern bekannt. Beispielsweise weisen doppelseitige Klebebänder oftmals eine Zwischenlage aus Abziehmaterial auf. Auch gibt es Dichtungsmaterialien, z.B. zur Fensterabdichtung, auf Basis von Schaumstoff, welche ein Abziehband aufweisen. Das Abziehband wird dabei allerdings nie bei dem eigentlichen "Betrieb" des Klebebandes verwendet, sondern wird bei Gebrauch des Klebebandes entfernt und dann sofort entsorgt. Auch findet im Stand der Technik nur ein Ablösen des Klebebands von dem Abziehband statt; das Klebeband wird dann nicht mehr auf das Abziehband (zurück-)geklebt.

Außerdem wird bezüglich des Standes der Technik auf die US 2017/095015 A1 hingewiesen, aus welcher persönliche Schutzausrüstungen und entsprechende Verfahren bekannt sind.

Aus der JP 2016 005491 A ist ein Maskenbefestigungsband und eine Maske bekannt.

Des Weiteren ist aus der CN 210 471 100 U Maske, welche das Beschlagen der Brille verhindert, bekannt.

Ferner ist aus der JP 2011 110306 A eine Maske bekannt.

Schließlich wird noch auf die CN 206 565 339 U hingewiesen, aus welcher eine haftende Einweg-Staubmaske bekannt ist.

Der Erfindung liegt daher die Aufgabe zugrunde, die Nachteile des Standes der Technik zu vermeiden, und insbesondere eine Mund-Nasen-Maske der eingangs genannten Art derart weiterzubilden, dass die Befestigung der Mund-Nasen-Maske am Gesicht eines Anwenders weiter verbessert wird. Die Verbesserung der Befestigung schließt dabei eine Sicherung gegen Verrutschen oder Verschieben, aber auch gegen Herabfallen der Mund-Nasen-Maske mit ein. Ferner wird die Befestigung durch Anpassungsmöglichkeit an die Physiognomie eines Gesichts weiter verbessert.

Diese Aufgabe wird bei einer Vorrichtung der eingangs genannten Art durch die Verwendung eines Klebebandes, welches eine haftende Seite und eine gegenüberliegende nicht-haftende Seite aufweist, mit einem an der haftenden Seite wenigstens teilweise angebrachten Abziehband in Verbindung mit einer Mund-Nasen-Maske gelöst, wobei das Abziehband zur Befestigung an der Mund-Nasen-Maske vorgesehen ist, wobei im bestimmungsgemäß befestigten Zustand (i) das Abziehband in Längsrichtung umgeschlagen und im Querschnitt im Wesentlichen U-förmig um wenigstens einen Teil wenigstens einer Kante bzw. eines Rands der Mund-Nasen-Maske befestigt ist oder (ii) das Abziehband zweiteilig ist und einen inneren und einen äußeren Teil aufweist, welche auf einer Innenseite bzw. Außenseite der Mund-Nasen-Maske jeweils entlang wenigstens eines Teils wenigstens einer Kante bzw. Rands der Mund-Nasen-Maske befestigt sind, so dass in einem ersten bestimmungsgemäßen Tragezustand der Mund-Nasen-Maske ein Abschnitt des Klebebands mit der nicht-haftenden Seite am Gesicht einer die Mund-Nasen-Maske tragenden Person aufliegt, und in einem zweiten bestimmungsgemäßen Tragezustand der Mund-Nasen-Maske durch Ablösen des Abschnitts von dem Abziehband die Mund-Nasen-Maske mittels des Abschnitts mit der haftenden Seite des Klebebands am Gesicht der Person angehaftet werden kann. In der Variante (i) ist das Abziehband einteilig. In der Variante (ii) ist das Abziehband zweiteilig und weist zwei vorzugsweise langgestreckte Teile auf. Der innere Teil ist in beiden bestimmungsgemäßen Tragezuständen dem Gesicht des Anwenders zugewandt und der äußere Teil liegt gegenüber und liegt nach außen frei. In dem zweiten bestimmungsgemäßen Tragezustand wird vorzugsweise der (zur Fixierung und Abdichtung dienende) Abschnitt des Klebebands von dem inneren Teil des Abziehbands abgelöst.

Nach dem Ablösen bzw. bereits während des Ablösens des Abschnitts wird dieser vorzugsweise um etwa 180 Grad (insbesondere auch abhängig von der Physiognomie des Gesichts des Anwenders) verschwenkt bzw. aufgeklappt und dabei umgedreht. Ferner steht dann vorzugsweise der Abschnitt über die eigentliche Mund-Nasen-Maske hinaus bzw. hervor und die dann freiliegende, haftende Seite kann direkt am Gesicht der die Mund-Nasen-Maske tragenden Person angehaftet werden. Bevorzugt ist daher der Übergang von dem ersten zu dem zweiten bestimmungsgemäßen Tragezustand eine gleichzeitige Neuorientierung (Klebefläche weist dann zu dem Gesicht des Anwenders hin) und Neupositionierung (Klebefläche ragt dann über die eigentliche Mund-Nasen-Maske hinaus). Der Ausdruck "Gesicht" eines Anwenders bzw. einer die Mund-Nasen-Maske tragenden Person wird dabei vor dem Hintergrund der Funktionalität und dem Design der Maske hinreichend breit verstanden und kann beispielsweise auch angrenzende Bereiche, wie z.B. den Hals, umfassen.

Ein Vorteil der vorliegenden Erfindung besteht darin, dass in dem zweiten bestimmungsgemäßen Tragezustand die Mund-Nasen-Maske wesentlich fester an dem Anwender befestigt ist. Die Mund-Nasen-Maske kann daher wesentlich weniger leicht Verrutschen, was auch deshalb vorteilhaft ist, da insbesondere in Zeiten einer Pandemie, ein "in das Gesicht fassen" tunlichst zu vermeiden ist, weshalb ein Verrutschen der Mund-Nasen-Maske mit darauffolgendem Zurechtrücken besonders unerwünscht ist.

Durch die zwei bestimmungsgemäßen Tragezustände der Mund-Nasen-Maske kann ein Anwender auch wählen, ob er die optimale Befestigung des zweiten bestimmungsgemäßen Tragezustands der zwar weniger optimalen, aber komfortableren Befestigung des ersten bestimmungsgemäßen Tragezustands vorzieht oder nicht. Die Befestigung des zweiten bestimmungsgemäßen Tragezustands sorgt auch für einen besseren Schutz gegen die Ausbreitung von Viren, da an der Stelle der Befestigung des Klebebands die Maske nahezu luftdicht verschlossen ist. Bei Rundum-Anbringung des Klebebands wird eine vollständige seitliche Abdichtung erreicht, so dass die Filtereigenschaften der Mund-Nasen-Maske im Wesentlichen nur durch das Maskenmaterial bestimmt sind. Wird zumindest an der oberen Längskante der Mund-Nasen-Maske das Klebeband befestigt, so kann wirksam ein Anlaufen bzw. Beschlagen einer Brille, z.B. bei Betreten geschlossener Räumlichkeiten, welche auch einen erhöhten Schutz erfordern, verhindert werden. Die Erfindung ermöglicht auch ein Weglassen ansonsten üblicher Befestigungsmittel, wie z.B. Ohrenschlaufen, Bänder und dgl., der Mund-Nasen-Maske an dem Kopf eines Anwenders, da die erfindungsgemäß vorgesehene Fixierung durch die Anhaftung des Klebebands, insbesondere wenn mehr als eine Kante fixiert wird, zur alleinigen Befestigung der Mund-Nasen-Maske ausreicht. Die Mund-Nasen-Maske weist daher vorzugsweise keine weiteren Befestigungsmittel, wie z.B. Ohrenschlaufen, Bänder und dgl., der Mund-Nasen-Maske an dem Kopf eines Anwenders auf.

Erfindungsgemäß wird ein Abziehband in Verbindung mit der Mund-Nasen-Maske verwendet, von welchem das Klebeband abgezogen und auch auf welches das Klebeband wieder aufgeklebt werden kann. Das Abziehband ist von seinem Material derart ausgewählt, dass ein Abziehen und (Wieder-)Aufkleben eine Vielzahl von Malen nahezu ohne Klebekraftverlust möglich ist. Insbesondere ist das Abziehband hinreichend schmutzabweisend. Das Abziehband erfüllt die Funktion der festen Anbringung an der Maske und dient im ersten bestimmungsgemäßen Tragezustand als "Lagerfläche" bzw. auch als Schutzfläche für das Klebeband. Im zweiten bestimmungsgemäßen Tragezustand dient es (genauer die äußere Längshälfte davon) zur Befestigung des als Anbringungsfläche an der Maske des am Gesicht des Anwenders befestigten Klebebands. Während üblicherweise ein Abziehband ein Verbrauchsmaterial ist, welches nach dem Abziehen von dem Klebeband weggeworfen wird, gilt dies nicht bei der vorliegenden Erfindung, bei welcher das Klebeband das Verbrauchsmaterial darstellt, was nach einer Vielzahl von Einsätzen (Wechseln zwischen den beiden Tragezuständen) ausgetauscht werden muss, das es dann in seiner Klebkraft nachlässt. Das Klebeband wird auf das Abziehband wieder zurückgeklebt.

Vorzugsweise ist das Klebeband ein Pflasterklebeband. Hierdurch ergibt sich eine möglichst hautschonende Befestigung der Maske in dem zweiten bestimmungsgemäßen Tragezustand. Ein derartiges Pflasterklebeband ist auch hinreichend kostengünstig, da das Klebeband ein Verbrauchsmaterial ist. Aufgrund der Verwendung des Abziehbands kann das Klebeband zwar hinreichend oft an die Maske "zurückgeklebt" werden, ohne dass dabei die Klebekraft wesentlich beeinträchtigt wird. Allerdings wird über die Zeit, bspw. durch Hautfette, die Klebewirkung nachlassen, so dass dann das Klebeband ausgetauscht werden muss.

Vorteilhafterweise weist das Klebeband einen raumtemperaturvernetzenden Siliconkautschuk oder einen medizinischen Silicon-Haftklebstoff auf. Diese sind aufgrund ihrer Klebeeigenschaften auf der Haut und insbesondere auch wegen ihrer Hautverträglichkeit bevorzugt. Ferner ist insbesondere dabei bevorzugt, dass das Klebeband durchsichtig ist.

Ferner ist bevorzugt, dass die wenigstens eine Kante im bestimmungsgemäßen Tragezustand die obere Kante der Mund-Nasen-Maske ist. Durch die Verwendung der oberen Kante oder eines (Mittel-)Teils davon kann der von der Mund-Nasen-Maske abgedeckte Bereich von dem Augenbereich insbesondere gegen Luftströmung abgedichtet werden. Bei Brillenträgern kann somit wirksam ein Beschlagen der Brille durch feuchte Atemluft vermieden werden. In dieser Ausführungsform kann auch ein Draht- bzw. Nasenbügel, welcher herkömmlicherweise im Bereich der Oberkante einer Mund-Nasen-Maske eingebaut ist und zur Anformung an die Nasen- bzw. Wangenpartie des Gesichts eines Anwenders dient, weggelassen werden. Die erfindungsgemäße Mund-Nasen-Maske weist dann keinen Drahtbügel oder Nasenbügel auf.

Falls die wenigstens eine Kante alle Kanten der Mund-Nasen-Maske ist, wird die Mund-Nasen-Maske in ihrem Randbereich im Wesentlichen luftdicht verschlossen, so dass die Filterwirkung allein durch das für die Mund-Nasen-Maske verwendete Material bestimmt wird.

Eine einfache Befestigung bzw. Nachrüstung des Abziehbandes auf der Mund-Nasen-Maske ergibt sich dadurch, dass die Befestigung des Abziehbands bzw. der Abziehfolie bzw. des Abziehmaterials durch textiles Kleben erfolgt. Vorzugsweise ist das Abziehband eine Flexfolie oder eine Polyurethan-Folie mit Heißschmelzkleber. Aufgrund der geforderten Materialeigenschaften für das Abziehband ist ein Vernähen desselben mit der (oftmals) textilen Maske nicht wirklich praxistauglich.

Schließlich ist bevorzugt, dass die Mund-Nasen-Maske eine Atemschutzmaske ist.

Gemäß einem weiteren Aspekt der Erfindung erfolgt die Lösung der erfindungsgemäßen Aufgabe durch eine Mund-Nasen-Maske mit einem Abziehband, wobei das Abziehband (i) in Längsrichtung umgeschlagen und im Querschnitt im Wesentlichen U-förmig um wenigstens einen Teil wenigstens einer Kante der Mund-Nasen-Maske befestigt ist oder (ii) das Abziehband zweiteilig ist und einen inneren und einen äußeren Teil aufweist, welche auf einer Innenseite bzw. Außenseite der Mund-Nasen-Maske jeweils entlang wenigstens eines Teils wenigstens einer Kante bzw. Rands der Mund-Nasen-Maske befestigt sind, wobei das Abziehband zur Aufbringung eines Klebebandes vorgesehen ist. In der Variante (i) ist das Abziehband einteilig. In der Variante (ii) ist das Abziehband zweiteilig und weist zwei vorzugsweise langgestreckte Teile auf. Der innere Teil ist in beiden bestimmungsgemäßen Tragezuständen dem Gesicht des Anwenders zugewandt und der äußere Teil liegt gegenüber und liegt nach außen frei. In dem zweiten bestimmungsgemäßen Tragezustand wird vorzugsweise der (zur Fixierung und Abdichtung dienende) Abschnitt des Klebebands von dem inneren Teil des Abziehbands abgelöst.

Schließlich, gemäß einem weiteren Aspekt der Erfindung, erfolgt die Lösung der erfindungsgemäßen Aufgabe durch eine Mund-Nasen-Maske mit einem Klebeband, wobei das Klebeband in Längsrichtung umgeschlagen und im Querschnitt im Wesentlichen U-förmig um wenigstens einen Teil wenigstens einer Kante der Mund-Nasen-Maske anhaftet. Bei diesem Aspekt der vorliegenden Erfindung ist kein Abziehband vorgesehen, weshalb bevorzugt ist, dass das Material der Maske über hinreichend günstige Eigenschaften für das Anhaften bzw. das Ablösen des Klebebands derselben verfügt. Durch Ablösen des an dem Gesicht des Anwenders anliegenden Abschnitts und Aufklappen bzw. um etwa 180 Grad Verschwenken, kann die Maske dann am Gesicht des Anwenders fixiert und damit befestigt werden.

Weitere bevorzugte Ausführungsformen aller Aspekte der Erfindung sind in den abhängigen Patentansprüchen offenbart.

Die Erfindung, sowie weitere Merkmale, Ziele, Vorteile und Anwendungsmöglichkeiten derselben, wird bzw. werden nachfolgend anhand einer Beschreibung von bevorzugten Ausführungsbeispielen unter Bezugnahme auf die beigefügten Zeichnungen näher erläutert. In den Zeichnungen bezeichnen dieselben Bezugszeichen dieselben bzw. entsprechende Elemente. Dabei bilden alle beschriebenen und/oder bildlich dargestellten Merkmale für sich oder in beliebiger sinnvoller Kombination den Gegenstand der vorliegenden Erfindung, und zwar unabhängig von ihrer Zusammenfassung in den Patentansprüchen oder deren Rückbeziehung. In den Zeichnungen zeigen:
- Fig. 1a: eine stark schematische und perspektivische Ansicht, welche eine Anordnung mit einem Klebeband und einem Abzieh- bzw. Abdeckband zeigt, wobei das Klebeband auf dem Abziehband anhaftet;
- Fig. 1b: eine stark schematische Querschnittsansicht der Anordnung gemäß Fig. 1a;
- Fig. 2a: eine schematische Ansicht eines Ausführungsbeispiels einer erfindungsgemäßen Mund-Nasenmaske von vorne in einem ersten bestimmungsgemäßen Tragezustand;
- Fig. 2b: eine schematische Ansicht eines Ausführungsbeispiels einer erfindungsgemäßen Mund-Nasenmaske von hinten in einem ersten bestimmungsgemäßen Tragezustand; und
- Fig. 3: eine schematische Ansicht eines Ausführungsbeispiels einer erfindungsgemäßen Mund-Nasenmaske von vorne in einem zweiten bestimmungsgemäßen Tragezustand.

In der vorliegenden Beschreibung wird der Ausdruck "von vorne" und "von hinten" dahingehend verstanden, dass, wenn man auf eine die Mund-Nasen-Maske tragende Person blickt, die dann sichtbare Seite die Vorderseite ("von außen") und die nicht-sichtbare Seite die Rückseite ("von innen") ist. Die Ausdrücke "links" und "rechts" werden von der die Mund-Nasen-Maske tragenden Person aus gesehen verstanden.

In den Figuren 1a und 1b ist eine Anordnung aufweisend ein Klebeband 1 und eine Abzieh- bzw. Rückenschicht oder Abziehband 2 in einer zur Verdeutlichung stark schematisch perspektivischen bzw. Seitenansicht gezeigt. Das Klebeband 1 besitzt im Allgemeinen die Form eines langgestreckten Streifens oder Bands und weist eine nicht-haftende Außenseite 11 und eine haftende Innenseite 12 auf. Das entsprechend geformte Abziehband 2 weist eine Innenseite 22 und eine Außenseite 21 auf. Die Innenseite 12 des Klebebands 1 haftet an der Innenseite 22 des Abziehbands 2 und kann davon leicht gelöst und wieder aufgebracht werden. Die beiden Außenseiten der Anordnung, welche das Klebeband 1 und das Abziehband 2 aufweist, d.h. die Außenseiten 11, 21 sind nicht-haftend. Das Abziehband 2 dient als Schutzschicht für das Klebeband 1, so dass die haftende Seite 12 ihre Haftfähigkeit, z.B. durch Verschmutzung, nicht verliert. Die aus Klebeband 1 und Abziehband 2 bestehende Anordnung kann um eine Längsachse L umgeschlagen oder gefaltet werden. Insbesondere auch in dem umgeschlagenen oder gefalteten Zustand kann eine (gemäß der Darstellung der Fig. 1a und 1b) untere Längshälfte von dem Abziehband 2 gelöst werden.

Anhand der Figuren 2a bis 3 wird im Folgenden die bestimmungsgemäße Verwendung der aus Klebeband 1 und Abziehband 2 zuvor beschriebenen Anordnung in Verbindung mit einer Mund-Nasen-Maske, bspw. einer einfachen Mund-Nasen-Maske aus Textil- oder Fließstoff oder auch einer Atemschutzmaske, wie z.B. einer FFP2- oder FFP3-Maske, näher erläutert. Die Mund-Nasen-Maske ist in ihrer Gesamtheit mit dem Bezugszeichen 30 bezeichnet und weist einen Abschnitt oder (Abdeck-)Bereich 31 auf, d.h. die "eigentliche" Maske, welcher der Bedeckung von Mund und Nase im bestimmungsgemäßen Tragezustand dient. Ferner besitzt die Mund-Nasen-Maske 30 geeignete Mittel zur Befestigung derselben an dem Kopf des Anwenders, wie die beispielhaft dargestellten linken und rechten Ohrenschlaufen 32 bzw. 33 zeigen. Im Ausführungsbeispiel ist am oberen Rand 31a des Bereichs 31 erfindungsgemäß das Abdeckband 2, entlang der Längsrichtung L umgeschlagen beidseitig an dem Bereich 31 der Mund-Nasen-Maske 30 befestigt. Die Befestigung kann dabei durch textiles Kleben, durch Aufnähen, mittels Nieten oder anderer geeigneter Mittel bzw. Techniken erfolgen. Wie bereits oben in Verbindung mit den Figuren 1a und 1b beschrieben ist auf dem Abziehband 2 das Klebeband 1 aufgeklebt bzw. haftet daran an, so dass man gemäß der Darstellung der Figur 2a, welche die erfindungsgemäße Mund-Nasen-Maske 30 von vorne zeigt, den unteren Längsabschnitt 11b des Klebebands erkennt. In den Figuren 2a, 2b und 3 ist das Abziehband 2 nicht erkennbar, da sie durch das Klebeband verdeckt ist.

In den Figuren 2a und 2b, in welchen die erfindungsgemäße Mund-Nasen-Maske 30 von vorne bzw. hinten gezeigt ist, entsprechen dabei einen ersten bestimmungsgemäßen Tragezustand, in welchem das Klebeband 1 vollständig auf dem Abziehband 2 angebracht ist. In diesem ersten bestimmungsgemäßen Tragezustand stellt daher Figur 2a die Außenseite und 2b die Innenseite der erfindungsgemäßen Mund-Nasen-Maske 30 dar. In Figur 3 ist ein zweiter bestimmungsgemäßer Tragezustand schematisch dargestellt, welcher sich von dem ersten in Verbindung mit den Figuren 2a und 2b beschriebenen Tragezustand dahingehend unterscheidet, dass die untere Längshälfte 11b des Klebebands 1 von dem Abziehband 2 gelöst wurde und damit die erfindungsgemäße Mund-Nasen-Maske 30 an dem Gesicht der diese tragenden Person angeklebt werden kann. In dem zweiten bestimmungsgemäßen Zustand der erfindungsgemäßen Mund-Nasen-Maske 30 gemäß der Ansicht der Figur 3 wird die Mund-Nasen-Maske nicht nur durch die Ohrenschlaufen 32 und 33 am Kopf der diese tragenden Person befestigt, sondern ebenfalls ist eine Klebeverbindung durch die nach oben geklappte untere Längshälfte 11a des Klebebands 1 vorgesehen. In der dargestellten Ausführungsform, in welcher die aus Klebeband 1 und Abziehband 2 bestehende Anordnung an der oberen Kante 31a des Bereichs 31 befestigt ist, wird daher vorzugsweise der untere Längsabschnitt 11a auf der Nase und den angrenzenden Wangenbereichen befestigt. Dies sorgt neben einer besseren Befestigung, welche ein Verrutschen der erfindungsgemäßen Mund-Nasen-Maske 30 verhindert, auch für eine Abdichtung des Bereichs 31 zu dem Bereich der Augenpartie des Anwenders, so dass Feuchtigkeit enthaltende Atemluft, welche durch Mund und Nase ausgeatmet wird, nicht mehr die erfindungsgemäße Mund-Nasen-Maske 30 nach oben verlassen kann. Falls der Anwender eine Brille trägt, kann somit das Anlaufen derselben wirksam verhindert werden. Falls alle Ränder bzw. Kanten des Bereichs 31, d.h. die Kanten 31a, 31b, 31c und 31d, mit der erfindungsgemäßen Anordnung aufweisend das Klebeband 1 und das Abziehband 2 ausgerüstet sind, kann der gesamte Bereich 31 entlang der Kanten wirksam, d.h. nahezu luftdicht, abgedichtet werden, so dass die Filterwirkung der erfindungsgemäßen Mund-Nasen-Maske allein durch das für den Bereich 31 verwendete Material, d.h. z.B. Stoff, Vlies, etc., gegeben ist.

Somit wird die Wirksamkeit der erfindungsgemäßen Mund-Nasen-Maske als Schutzmaske wesentlich erhöht.

Die erfindungsgemäße Mund-Nasen-Maske 30 kann daher wie eine herkömmliche Mund-Nasen-Maske in einem ersten bestimmungsgemäßen Tragezustand (Figur 2a und Figur 2b) getragen werden, aber, falls erforderlich, wie etwa beim Betreten eines geschlossenen Raums z.B. eines Geschäfts, oder wenn generell eine erhöhte Schutzwirkung (für den Anwender selbst oder seine Umgebung) erforderlich ist, kann die erfindungsgemäß (an dem Gesicht entlang der Kanten bzw. Ränder der Mund-Nasen-Maske) festgeklebt werden. Selbstverständlich kann nach dem zweiten bestimmungsgemäßen Tragezustand auch wieder der erste bestimmungsgemäße Tragezustand einfach dadurch erreicht werden, indem ein "Umbauen" der erfindungsgemäßen Mund-Nasen-Maske 30 dadurch erfolgt, dass der Längsabschnitt 11a wieder zurückgeklappt wird und auf dem Abziehband 2 anhaftet.

Die vorliegende Erfindung betrifft daher gemäß einem weiteren Aspekt auch ein Verfahren des Umbauens bzw. der Umrüstung einer Mund-Nasen-Maske zwischen zwei bestimmungsgemäßen Tragezuständen, und zwar durch Verwendung eines Klebebands, welches eine haftende Seite und eine gegenüberliegende nicht-haftende Seite aufweist, mit einem an der haftenden Seite wenigstens teilweise angebrachten Abziehband in Verbindung mit der Mund-Nasen-Maske, wobei das Abziehband zur Befestigung an der Mund-Nasen-Maske vorgesehen ist, wobei im bestimmungsgemäß befestigten Zustand das Abziehband in Längsrichtung umgeschlagen und im Querschnitt im Wesentlichen U-förmig um wenigstens einen Teil wenigstens einer Kante der Mund-Nasen-Maske befestigt ist, so dass in einem ersten bestimmungsgemäßen Tragezustand ein Abschnitt des Klebebands mit der nicht-haftenden Seite am Gesicht einer die Mund-Nasen-Maske tragenden Person aufliegt, und in einem zweiten bestimmungsgemäßen Tragezustand durch Ablösen des Abschnitts von dem Abziehband die Mund-Nasen-Maske mittels des Abschnitts mit der haftenden Seite des Klebebands am Gesicht der Person angehaftet werden kann. Das erfindungsgemäße Verfahren umfasst dabei den Umbau bzw. die Umrüstung von dem ersten bestimmungsgemäßen Tragezustand in den zweiten bestimmungsgemäßen Tragezustand und/oder den Umbau bzw. die Umrüstung von dem zweiten bestimmungsgemäßen Tragezustand in den ersten bestimmungsgemäßen Tragezustand. Der Umbau umfasst dabei insbesondere das Lösen und Anbringen des Abschnitts von bzw. an dem Abziehband und das Verschwenken des Abschnitts um etwa 180 Grad um die wenigstens eine Kante.

Die Erfindung wurde vorstehend anhand von bevorzugten Ausfiihrungsformen derselben näher erläutert. Für einen Fachmann ist es jedoch offensichtlich, dass unterschiedliche Abwandlungen und Modifikationen gemacht werden können, ohne von den Ansprüchen abzuweichen.

### Bezugszeichenliste:

- 1: Klebeband
- 2: Abziehband bzw. Abdeck- bzw. Schutzschicht bzw. -film
- 11: nicht-haftende Seite des Klebebands
- 11a: untere Längshälfte des Klebebands
- 11b: obere Längshälfte des Klebebands
- 12: haftende Seite des Klebebands
- 21: Außenseite des Abziehbands
- 22: Innenseite des Abziehband
- 30: Mund-Nasen-Maske
- 31: Mund und Nasenöffnung abdeckender Bereich bzw. Abdeckbereich
- 31a: obere Kante des Bereichs 31
- 31b: linke Kante des Bereichs 31
- 31c: untere Kante des Bereichs 31
- 31d: rechte Kante des Bereichs 31
- 32: linke Ohrschlaufe
- 33: rechte Ohrschlaufe
- L: Längsmittelachse

## Patentansprüche

1. Verwendung eines Klebebands (1), welches eine haftende Seite und eine gegenüberliegende nicht-haftende Seite aufweist, mit einem an der haftenden Seite wenigstens teilweise angebrachten Abziehband (2) in Verbindung mit einer Mund-Nasen-Maske (30), wobei das Abziehband (2) zur Befestigung an der Mund-Nasen-Maske (30) vorgesehen ist, wobei im bestimmungsgemäß befestigten Zustand (i) das Abziehband (2) in Längsrichtung umgeschlagen und im Querschnitt im Wesentlichen U-förmig um wenigstens einen Teil wenigstens einer Kante der Mund-Nasen-Maske (30) befestigt ist oder (ii) das Abziehband zweiteilig ist und einen inneren und einen äußeren Teil aufweist, welche auf einer Innenseite bzw. Außenseite der Mund-Nasen-Maske (30) jeweils entlang wenigstens eines Teils wenigstens einer Kante der Mund-Nasen-Maske (30) befestigt sind, so dass in einem ersten bestimmungsgemäßen Tragezustand ein Abschnitt des Klebebands (1) mit der nicht-haftenden Seite am Gesicht einer die Mund-Nasen-Maske (30) tragenden Person aufliegt, und in einem zweiten bestimmungsgemäßen Tragezustand durch Ablösen des Abschnitts von dem Abziehband (2) die Mund-Nasen-Maske (30) mittels des Abschnitts mit der haftenden Seite des Klebebands (1) am Gesicht der Person angehaftet werden kann.

2. Verwendung nach Anspruch 1, **dadurch gekennzeichnet, dass** in dem zweiten bestimmungsgemäßen Tragezustand der Abschnitt um etwa 180 Grad zu seiner Position in dem ersten bestimmungsgemäßen Tragezustand um die wenigstens eine Kante verschwenkt ist.

3. Verwendung nach Anspruch 1 und/oder 2, **dadurch gekennzeichnet, dass** die Mund-Nasen-Maske (30) einen flächigen Abdeckbereich (31) aufweist, und in dem zweiten bestimmungsgemäßen Tragezustand der Abschnitt über den Abdeckbereich (31) ragt.

4. Verwendung nach einem oder mehreren der vorhergehenden Ansprüche, **dadurch gekennzeichnet, dass** das Klebeband (1) ein Pflasterklebeband ist.

5. Verwendung nach einem oder mehreren der vorhergehenden Ansprüche, **dadurch gekennzeichnet, dass** das Klebeband (1) einen raumtemperaturvernetzenden Siliconkautschuk und/oder einen medizinischen Silicon-Haftklebstoff aufweist.

6. Verwendung nach einem oder mehreren der vorhergehenden Ansprüche, **dadurch gekennzeichnet, dass** die wenigstens eine Kante im bestimmungsgemäßen Tragezustand die obere Kante der Mund-Nasen-Maske (30) ist.

7. Verwendung nach einem oder mehreren der vorhergehenden Ansprüche, **dadurch gekennzeichnet, dass** die wenigstens eine Kante alle Kanten der Mund-Nasen-Maske (30) ist.

8. Verwendung nach einem oder mehreren der vorhergehenden Ansprüche, **dadurch gekennzeichnet, dass** die Befestigung des Abziehbands (2) durch textiles Kleben erfolgt.

9. Verwendung nach einem oder mehreren der vorhergehenden Ansprüche, **dadurch gekennzeichnet, dass** das Abziehband (2) eine Flexfolie oder eine Polyurethan-Folie mit Heißschmelzkleber ist.

10. Verwendung nach einem oder mehreren der vorhergehenden Ansprüche, **dadurch gekennzeichnet, dass** die Mund-Nasen-Maske (30) eine Atemschutzmaske ist.

11. Mund-Nasen-Maske (30) mit einem Abziehband (2), wobei (i) das Abziehband (2) in Längsrichtung umgeschlagen und im Querschnitt im Wesentlichen U-förmig um wenigstens einen Teil wenigstens einer Kante der Mund-Nasen-Maske (30) befestigt ist oder (ii) das Abziehband zweiteilig ist und einen inneren und einen äußeren Teil aufweist, welche auf einer Innenseite bzw. Außenseite der Mund-Nasen-Maske (30) jeweils entlang wenigstens eines Teils wenigstens einer Kante der Mund-Nasen-Maske (30) befestigt sind, wobei das Abziehband (2) zur Aufbringung eines Klebebandes (1) vorgesehen ist.

12. Mund-Nasen-Maske (30) nach Anspruch 11, **dadurch gekennzeichnet, dass** sie ferner ein Klebeband (1) aufweist, welches eine haftende Seite und eine gegenüberliegende nicht-haftende Seite aufweist, wobei die haftende Seite des Klebebands (1) wenigstens teilweise an dem Abziehband (2) angebracht ist, so dass in einem ersten bestimmungsgemäßen Tragezustand ein Abschnitt des Klebebands (1) mit der nicht-haftenden Seite am Gesicht einer die Mund-Nasen-Maske (30) tragenden Person aufliegt, und in einem zweiten bestimmungsgemäßen Tragezustand durch Ablösen des Abschnitts von dem Abziehband (2) die Mund-Nasen-Maske (30) mittels des Abschnitts mit der haftenden Seite des Klebebands (1) am Gesicht der Person angehaftet werden kann.

13. Mund-Nasen-Maske (30) nach Anspruch 11 und/oder 12, **dadurch gekennzeichnet, dass** in dem zweiten bestimmungsgemäßen Tragezustand der Abschnitt um etwa 180 Grad zu seiner Position in dem ersten bestimmungsgemäßen Tragezustand um die wenigstens eine Kante verschwenkt ist.

14. Mund-Nasen-Maske (30) nach einem oder mehreren der vorhergehenden Ansprüche 11 bis 13, **dadurch gekennzeichnet, dass** die Mund-Nasen-Maske (30) einen flächigen Abdeckbereich (31) aufweist, und in dem zweiten bestimmungsgemäßen Tragezustand der Abschnitt über den Abdeckbereich (31) ragt.

15. Mund-Nasen-Maske (30) nach einem oder mehreren der vorhergehenden Ansprüche 11 bis 14, **dadurch gekennzeichnet, dass** das Klebeband (1) ein Pflasterklebeband ist.

16. Mund-Nasen-Maske (30) nach einem oder mehreren der vorhergehenden Ansprüche 11 bis 15, **dadurch gekennzeichnet, dass** das Klebeband (1) einen raumtemperaturvernetzenden Siliconkautschuk und/oder einen medizinischen Silicon-Haftklebstoff aufweist.

17. Mund-Nasen-Maske (30) nach einem oder mehreren der vorhergehenden Ansprüche 11 bis 16, **dadurch gekennzeichnet, dass** die wenigstens eine Kante im bestimmungsgemäßen Tragezustand die obere Kante der Mund-Nasen-Maske (30) ist.

18. Mund-Nasen-Maske (30) nach einem oder mehreren der vorhergehenden Ansprüche 11 bis 17, **dadurch gekennzeichnet, dass** die wenigstens eine Kante alle Kanten der Mund-Nasen-Maske (30) ist.

19. Mund-Nasen-Maske (30) nach einem oder mehreren der vorhergehenden Ansprüche 11 bis 18, **dadurch gekennzeichnet, dass** die Befestigung des Abziehbands (2) eine textile Klebeverbindung ist.

20. Mund-Nasen-Maske (30) nach einem oder mehreren der vorhergehenden Ansprüche 11 bis 19, **dadurch gekennzeichnet, dass** das Abziehband (2) eine Flexfolie oder eine Polyurethan-Folie mit Heißschmelzkleber ist.

21. Mund-Nasen-Maske (30) nach einem oder mehreren der vorhergehenden Ansprüche 11 bis 20, **dadurch gekennzeichnet, dass** die Mund-Nasen-Maske (30) eine Atemschutzmaske ist.

22. Mund-Nasen-Maske (30) mit einem Klebeband (1), wobei das Klebeband (1) in Längsrichtung umgeschlagen und im Querschnitt im Wesentlichen U-förmig um wenigstens einen Teil wenigstens einer Kante der Mund-Nasen-Maske (30) anhaftet.

23. Mund-Nasen-Maske (30) nach Anspruch 22, **dadurch gekennzeichnet, dass** in einem ersten bestimmungsgemäßen Tragezustand der Mund-Nasen-Maske (30) ein Abschnitt des Klebebands (1) mit der nicht-haftenden Seite am Gesicht einer die Mund-Nasen-Maske (30) tragenden Person aufliegt, und in einem zweiten bestimmungsgemäßen Tragezustand durch Ablösen des Abschnitts von der Mund-Nasen-Maske (30) mittels des Abschnitts mit der haftenden Seite des Klebebands (1) am Gesicht der Person angehaftet werden kann.

24. Mund-Nasen-Maske (30) nach Anspruch 23, **dadurch gekennzeichnet, dass** in dem zweiten bestimmungsgemäßen Tragezustand der Abschnitt um etwa 180 Grad zu seiner Position in dem ersten bestimmungsgemäßen Tragezustand um die wenigstens eine Kante verschwenkt ist.

25. Mund-Nasen-Maske (30) nach Anspruch 23 und/oder 24, **dadurch gekennzeichnet, dass** die Mund-Nasen-Maske (30) einen flächigen Abdeckbereich (31) aufweist, und in dem zweiten bestimmungsgemäßen Tragezustand der Abschnitt über den Abdeckbereich (31) ragt.

## Claims

1. Use of an adhesive tape (1) which comprises an adhesive side and an opposite non-adhesive side, with a release tape (2) at least partially attached to the adhesive side, in connection with a mouth-nose mask (30), wherein the release tape (2) is provided for fixing to the mouth-nose mask (30), wherein in the intended fixed state (i) the release tape (2) is folded over in the longitudinal direction and fixed in the cross-section in substantially a U-shape around at least a part of at least one edge of the mouth-nose mask (30) or (ii) the release tape is in two-part and comprises an inner and an outer part, which are fixed to an inside or a outside, respectively, of the mouth-nose mask (30) respectively along at least a part of at least one edge of the mouth-nose mask (30), so that in a first intended wearing state, a section of the adhesive tape (1) rests with the non-adhesive side on the face of a person wearing the mouth-nose mask (30), and in a second intended wearing state, by detaching the section from the release tape (2), the mouth-nose mask (30) can be adhered to the face of the person by means of the section with the adhesive side of the adhesive tape (1).

2. Use according to claim 1, **characterized in that**, in the second intended wearing state, the section is pivoted about the at least one edge by about 180 degrees with respect to its position in the first intended wearing state.

3. Use according to claim 1 and/or 2, **characterized in that** the mouth-nose mask (30) comprises an area-like covering region (31), and in the second intended wearing state the section protrudes beyond the covering region (31).

4. Use according to any one or more of the preceding claims, **characterized in that** the adhesive tape (1) is a plaster adhesive tape.

5. Use according to any one or more of the preceding claims, **characterized in that** the adhesive tape (1) comprises a room temperature crosslinking silicone rubber and/or a medical silicone adhesive.

6. Use according to any one or more of the preceding claims, **characterized in that** the at least one edge is, in the intended wearing state, the upper edge of the mouth-nose mask (30).

7. Use according to any one or more of the preceding claims, **characterized in that** the at least one edge is all edges of the mouth-nose mask (30).

8. Use according to any one or more of the preceding claims, **characterized in that** the fixing of the release tape (2) is made by textile gluing.

9. Use according to any one or more of the preceding claims, **characterized in that** the release tape (2) is a flexible film or a polyurethane film with hot-melt adhesive.

10. Use according to any one or more of the preceding claims, **characterized in that** the mouth-nose mask (30) is a respiratory mask.

11. Mouth-nose mask (30) with a release tape (2), wherein (i) the release tape (2) is folded over in the longitudinal direction and fixed in the cross-section in substantially a U-shape around at least a part of at least one edge of the mouth-nose mask (30) or (ii) the release tape is in two-part and comprises an inner and an outer part, which are fixed to an inside or a outside, respectively, of the mouth-nose mask (30) respectively along at least a part of at least one edge of the mouth-nose mask (30), wherein the release tape (2) is provided for applying an adhesive tape (1).

12. Mouth-nose mask (30) according to claim 11, **characterized in that** it further comprises an adhesive tape (1) which has an adhesive side and an opposite non-adhesive side, wherein the adhesive side of the adhesive tape (1) is at least partially attached to the release tape (2), so that in a first intended wearing state, a section of the adhesive tape (1) rests with the non-adhesive side on the face of a person wearing the mouth-nose mask (30), and in a second intended wearing state, by detaching the section from the release tape (2), the mouth-nose mask (30) can be adhered to the face of the person by means of the section with the adhesive side of the adhesive tape (1).

13. Mouth-nose mask (30) according to claim 11 and/or 12, **characterized in that**, in the second intended wearing state, the section is pivoted by about 180 degrees with respect to its position in the first intended wearing state about the at least one edge.

14. Mouth-nose mask (30) according to any one or more of the preceding claims 11 to 13, **characterized in that** the mouth-nose mask (30) comprises an area-like covering region (31), and in the second intended wearing state the section protrudes beyond the covering region (31).

15. Mouth-nose mask (30) according to any one or more of the preceding claims 11 to 14, **characterized in that** the adhesive tape (1) is a plaster adhesive tape.

16. Mouth-nose mask (30) according to any one or more of the preceding claims 11 to 15, **characterized in that** the adhesive tape (1) comprises a room temperature crosslinking silicone rubber and/or a medical silicone adhesive.

17. Mouth-nose mask (30) according to any one or more of the preceding claims 11 to 16, **characterized in that** the at least one edge is, in the intended wearing state, the upper edge of the mouth-nose mask (30).

18. Mouth-nose mask (30) according to any one or more of the preceding claims 11 to 17, **characterized in that** the at least one edge is all edges of the mouth-nose mask (30).

19. Mouth-nose mask (30) according to any one or more of the preceding claims 11 to 18, **characterized in that** the fixing of the release tape (2) is a textile glue connection.

20. Mouth-nose mask (30) according to any one or more of the preceding claims 11 to 19, **characterized in that** the release tape (2) is a flexible film or a polyurethane film with hot-melt adhesive.

21. Mouth-nose mask (30) according to any one or more of the preceding claims 11 to 20, **characterized in that** the mouth-nose mask (30) is a respiratory mask.

22. Mouth-nose mask (30) with an adhesive tape (1), wherein the adhesive tape (1) is folded over in the longitudinal direction and adheres in the cross-section in substantially a U-shape around at least a part of at least one edge of the mouth-nose mask (30).

23. Mouth-nose mask (30) according to claim 22, **characterized in that**, in a first intended wearing state of the mouth-nose mask (30), a section of the adhesive tape (1) rests with the non-adhesive side on the face of a person wearing the mouth-nose mask (30), and in a second intended wearing state, by detaching the section from the mouth-nose mask (30) can be adhered to the face of the person by means of the section with the adhesive side of the adhesive tape (1).

24. Mouth-nose mask (30) according to claim 23, **characterized in that**, in the second intended wearing state the section is pivoted by about 180 degrees with respect to its position in the first intended wearing state about the at least one edge.

25. Mouth-nose mask (30) according to claim 23 and/or 24, **characterized in that** the mouth-nose mask (30) comprises an area-like covering region (31), and in the second intended wearing state the section protrudes beyond the covering region (31).

## Revendications

1. Utilisation d'une bande adhésive (1), laquelle présente une face adhésive et une face opposée non adhésive, comprenant une bande pelable (2) installée en partie au moins sur la face adhésive, en combinaison d'un masque bouche-nez (30), dans laquelle la bande pelable (2) est prévue pour la fixation au masque bouche-nez (30), dans laquelle, à l'état fixé conformément à l'usage prévu, (i) la bande pelable (2) est retournée dans la direction longitudinale et est fixée dans la section transversale, sensiblement en forme de U, autour d'une partie au moins d'au moins un bord du masque bouche-nez (30) ou (ii) la bande pelable est en deux parties et présente une partie intérieure et une partie extérieure, lesquelles sont fixées sur un côté intérieur ou un côté extérieur du masque bouche-nez (30) respectivement le long d'une partie au moins d'au moins un bord du masque bouche-nez (30), de telle sorte que, dans un premier état porté conforme à l'utilisation prévue, une section de la bande adhésive (1) repose avec la face non adhésive sur le visage d'une personne portant le masque bouche-nez (30) et, dans un deuxième état porté conforme à l'utilisation prévue, le masque bouche-nez (30) puisse être collé sur le visage de la personne avec la face adhésive de la bande adhésive (1) au moyen de la section en séparant la section de la bande pelable (2).

2. Utilisation selon la revendication 1, **caractérisée en ce que**, dans le deuxième état porté conforme à l'utilisation prévue, la section est pivotée autour de l'au moins un bord d'environ 180 degrés par rapport à sa position dans le premier état porté conforme à l'utilisation prévue.

3. Utilisation selon la revendication 1 et/ou 2, **caractérisée en ce que** le masque bouche-nez (30) présente une zone de recouvrement (31) plate et, dans le deuxième état porté conforme à l'utilisation prévue, la section dépasse de la zone de recouvrement (31).

4. Utilisation selon une ou plusieurs des revendications précédentes, **caractérisée en ce que** la bande adhésive (1) est une bande adhésive de pansement.

5. Utilisation selon une ou plusieurs des revendications précédentes, **caractérisée en ce que** la bande adhésive (1) présente un caoutchouc de silicone à réticulation à température ambiante et/ou un adhésif silicone médical.

6. Utilisation selon l'une ou plusieurs des revendications précédentes, **caractérisée en ce que** l'au moins un bord est, dans l'état porté conforme à l'utilisation prévue, le bord supérieur du masque bouche-nez (30).

7. Utilisation selon l'une ou plusieurs des revendications précédentes, **caractérisée en ce que** l'au moins un bord est tous les bords du masque bouche-nez (30).

8. Utilisation selon l'une ou plusieurs des revendications précédentes, **caractérisée en ce que** la fixation de la bande pelable (2) est effectuée par collage de textile.

9. Utilisation selon l'une ou plusieurs des revendications précédentes, **caractérisée en ce que** la bande pelable (2) est un film flexible ou un film en polyuréthane comprenant une colle thermofusible.

10. Utilisation selon l'une ou plusieurs des revendications précédentes, **caractérisée en ce que** le masque bouche-nez (30) est un masque respiratoire.

11. Masque bouche-nez (30) comprenant une bande pelable (2), dans lequel (i) la bande pelable (2) est repliée dans la direction longitudinale et est fixée dans la section transversale sensiblement en forme de U autour d'une partie au moins d'au moins un bord du masque bouche-nez (30) ou (ii) la bande pelable est en deux parties et présente une partie intérieure et une partie extérieure, lesquelles sont fixées à une face intérieure ou une face extérieure du masque bouche-nez (30) respectivement le long d'une partie au moins d'au moins un bord du masque bouche-nez (30), dans lequel la bande pelable (2) est prévue pour l'application d'une bande adhésive (1).

12. Masque bouche-nez (30) selon la revendication 11, **caractérisé en ce qu'**il présente en outre une bande adhésive (1), laquelle présente une face adhésive et une face opposée non adhésive, dans lequel la face adhésive de la bande adhésive (1) est installée en partie au moins sur la bande pelable (2), de telle sorte que, dans un premier état porté conforme à l'utilisation prévue, une section de la bande adhésive (1) repose par la face non adhésive sur le visage d'une personne portant le masque bouche-nez (30) et, dans un deuxième état porté conforme à l'utilisation prévue, le masque bouche-nez (30) puisse être collé sur le visage de la personne par la face adhésive de la bande adhésive (1) au moyen de la section par séparation de la section de la bande pelable (2).

13. Masque bouche-nez (30) selon la revendication 11 et /ou 12, **caractérisé en ce que**, dans le deuxième état porté conforme à l'utilisation prévue, la section est pivotée autour de l'au moins un bord d'environ 180 degrés par rapport à sa position dans le premier état porté conforme à l'utilisation prévue.

14. Masque bouche-nez (30) selon une ou plusieurs des revendications précédentes 11 à 13, **caractérisé en ce que** le masque bouche-nez (30) présente une zone de recouvrement (31) plate et, dans le deuxième état porté conforme à l'utilisation prévue, la section dépasse de la zone de recouvrement (31).

15. Masque bouche-nez (30) selon une ou plusieurs des revendications 11 à 14, **caractérisé en ce que** la bande adhésive (1) est une bande adhésive de pansement.

16. Masque bouche-nez (30) selon une ou plusieurs des revendications précédentes 11 à 15, **caractérisé en ce que** la bande adhésive (1) présente un caoutchouc de silicone à réticulation à température ambiante et/ou un adhésif silicone médical.

17. Masque bouche-nez (30) selon une ou plusieurs des revendications précédentes 11 à 16, **caractérisé en ce que** l'au moins un bord est, dans l'état porté conforme à l'utilisation prévue, le bord supérieur du masque bouche-nez (30).

18. Masque bouche-nez (30) selon une ou plusieurs des revendications précédentes 11 à 17, **caractérisé en ce que** l'au moins un bord est tous les bords du masque bouche-nez (30).

19. Masque bouche-nez (30) selon une ou plusieurs des revendications précédentes 11 à 18, **caractérisé en ce que** la fixation de la bande pelable (2) est une liaison adhésive textile.

20. Masque bouche-nez (30) selon une ou plusieurs des revendications précédentes 11 à 19, **caractérisé en ce que** la bande pelable (2) est un film flexible ou un film polyuréthane comprenant une colle thermofusible.

21. Masque bouche-nez (30) selon une ou plusieurs des revendications précédentes 11 à 20, **caractérisé en ce que** le masque bouche-nez (30) est un masque respiratoire.

22. Masque bouche-nez (30) comprenant une bande adhésive (1), dans lequel la bande adhésive (1) est repliée dans la direction longitudinale et adhère dans la section transversale sensiblement en forme de U autour d'une partie au moins d'au moins un bord du masque bouche-nez (30).

23. Masque bouche-nez (30) selon la revendication 22, **caractérisé en ce que**, dans un premier état porté conforme à l'utilisation prévue du masque bouche-nez (30), une section de la bande adhésive (1) repose par la face non adhésive sur le visage d'une personne portant le masque bouche-nez (30) et, dans un deuxième état porté conforme à l'utilisation prévue, peut être collée sur le visage de la personne par la face adhésive de la bande adhésive (1) au moyen de la section par séparation de la section du masque bouche-nez (30).

24. Masque bouche-nez (30) selon la revendication 23, **caractérisé en ce que**, dans le deuxième état porté conforme à l'utilisation prévue, la section est pivotée autour de l'au moins un bord d'environ 180 degrés par rapport à sa position dans le premier état porté conforme à l'utilisation prévue.

25. Masque bouche-nez (30) selon la revendication 23 et/ou 24, **caractérisé en ce que** le masque bouche-nez (30) présente une zone de recouvrement (31) plate et, dans le deuxième état porté conforme à l'utilisation prévue, la section dépasse de la zone de recouvrement (31).
